# EUROPÄISCHE PATENTSCHRIFT

(11) **EP 0 810 156 B1**
(45) Veröffentlichungstag und Bekanntmachung des Hinweises auf die Patenterteilung: **21.11.2001**
(21) Anmeldenummer: 97107822.5
(22) Anmeldetag: 13.05.1997
(51) Int. Cl.: B65D 5/02

(54) **Faltkarton**
Folding box
Boîte pliable

(30) Priorität: 28.05.1996 DE 29609459 U
(43) Veröffentlichungstag der Anmeldung: 03.12.1997
(73) Patentinhaber: C & A MODE & Co., D-40211 Düsseldorf (DE)
(72) Erfinder: Pöhler, Ulrich, 49086 Osnabrück (DE)
(74) Vertreter: Finsterwald, Martin

(56) Entgegenhaltungen:
- DE-U- 29 609 459
- US-A- 1 591 087
- US-A- 3 357 544
- US-A- 4 333 602
- US-A- 5 125 565

## Beschreibung

Die vorliegende Erfindung betrifft einen Faltkarton nach dem Oberbegriff von Anspruch 1 (US-A-5 125 565).

In den Textilabteilungen von Kauf- und Warenhäusern besteht grundsätzlich das Problem, daß Kleiderbügel, auf denen die Ware zum Verkauf aufgehängt ist, nach Verkauf des entsprechenden Bekleidungsstückes wieder an ihren Herkunftsort zurückgeführt werden müssen. Zu diesem Zweck wurden bislang die nicht mehr benötigten Kleiderbügel wahllos in einen Behälter, beispielsweise einen Rollcontainer, gelegt und an ihren Herkunftsort zurückgeführt. Eine solche Vorgehensweise ist jedoch aufgrund der damit verbundenen hohen Transportkapazitäten unbefriedigend.

Es ist das der vorliegenden Erfindung zugrundeliegende Problem (Aufgabe), einen Behälter zu schaffen, der einen raum- und zeitsparenden Transport von Kleiderbügeln ermöglicht und dabei auch bei wiederholter Verwendung unbeschädigt bleibt.

Die Lösung dieser Aufgabe erfolgt durch einen Faltkarton mit den Merkmalen des Anspruchs 1.

Durch die dreieckige Querschnittsform des erfindungsgemäßen Faltkartons lassen sich Kleiderbügel in diesem übereinanderstapeln, so daß sie einerseits platzsparend und andererseits sicher in dem Karton untergebracht sind. Aufgrund der Dreiecksform ist der für die Verpackung von Kleiderbügeln benötigte Raum minimiert, da diese Querschnittsform des Kartons der Außenkontur der Kleiderbügel entspricht. Mit anderen Worten werden die Kleiderbügel so in dem Karton abgelegt, daß der Haken und die beiden äußeren Enden des Bügels sich jeweils in einer Ecke des Kartons befinden. Hierbei können aufgrund der Dreiecksform auch Kleiderbügel mit etwas unterschiedlicher Formgebung in diesem Faltkarton gut geschützt untergebracht werden. Insbesondere bei Verwendung von Kleiderbügeln mit der Querschnittsform eines Doppel-T richten sich die Kleiderbügel aufgrund der Dreiecksform in dem Karton so aus, daß die einzelnen Bügel ihre Doppel-T-Profile ineinander "verschachteln. Hierdurch wird eine große Platzersparnis erzielt.

Da ferner Boden und Deckel mit einem Klettverschluß verschließbar sind, läßt sich der erfindungsgemäße Faltkarton schnell und einfach auf- bzw. zufalten, ohne daß hierbei ein zeitraubendes Knicken oder Falten der Klappelemente oder etwaige Faltverschlüsse erforderlich wären. Gleichzeitig ist durch den Klettverschluß gewährleistet, daß der erfindungsgemäBe Faltkarton auch noch nach vielfacher Verwendung unbeschädigt bleibt. Schließlich dient der erfindungsgemäß vorgesehene Klettverschluß auch dazu, den Boden des Faltkartons gegen ein unbeabsichtigtes öffnen zu sichern. Dieser letzte Aspekt ist insofern von Bedeutung, als der mit Kleiderbügeln gefüllte Faltkarton ein beachtliches Gewicht annehmen kann.

Bei dieser Ausführungsform ergibt sich eine außerordentlich belastbare Verbindung des Klettverschlusses an dem Klappelement, da der Klettverschluß bei häufigem öffnen und Schließen nicht abgerissen wird, sondern sich die Zugkräfte auf die Vorder- und Rückseite des Klappelementes verteilen.

Durch die besondere Formgebung und die beschädigungsfreie Wiederverschließbarkeit des erfindungsgemäßen Faltkartons läßt sich dieser vielfach wiederverwenden, bevor er einer Wiederverwertung zugeführt werden muß. Grundsätzlich sind Kartonerzeugnisse zwar ökologisch verwertbar, d.h. sie können problemlos entsorgt und einer Wiederverwertung zugeführt werden. Für eine Wiederverwendung sind Kartonagen jedoch nicht sehr geeignet, da diese nach ein- oder zweimaligem Einsatz ihre Festigkeit und Form verlieren und insbesondere nicht mehr zufriedenstellend verschlossen werden können.

Durch den erfindungsgemäßen Faltkarton läßt sich insbesondere im überregionalen Transport eine ganz wesentliche Verbesserung der Transportkapazitäten erzielen. So lassen sich unter Verwendung von herkömmlichen Transportboxen in einem LKW ca. 70.000 Bügel verladen, wohingegen mit dem erfindungsgemäßen Faltkarton 120.000 Bügel transportiert werden können. Da Kleiderbügel nach ihrem Einsatz im Verkauf entweder als Gebrauchtware veräußert werden oder an den Bügelhersteller für eine Wiederverwertung zurückgeführt werden müssen, spielen regionale und insbesondere überregionale Transportkapazitäten eine wichtige Rolle.

Vorteilhafte Ausführungsformen der Erfindung sind in den Unteransprüchen, der Beschreibung und den Zeichnungen beschrieben.

So kann bei besonders hohen Kräften auch der Streifen des Klettverschlusses vollständig umlaufend gestaltet werden, indem dieser beispielsweise durch zwei schlitzartige Öffnungen in dem Klappelement geführt wird.

Nach einer weiteren Ausbildung der Erfindung können sich zumindest ein Hakenstreifen und zumindest ein Ösenstreifen des geschlossenen Klettverschlusses, vorzugsweise im wesentlichen rechtwinklig, kreuzen. Bei dieser Ausführungsform ergibt sich einerseits eine gute Befestigung der jeweiligen Streifen an den Klappelementen. Andererseits wird der Klettverschluß beim Öffnen nur im "Kreuzungsbereich" Zugkräften ausgesetzt, so daß die Gefahr minimiert ist, daß sich der Hakenstreifen oder der dazu komplementäre Ösenstreifen durch die auftretenden Zugkräfte von dem Faltkarton ablöst. Beim Schließen des Kartons ist zudem aufgrund der sich kreuzenden Streifen sichergestellt, daß die komplementären Teile des Klettverschlusses sicher aufeinandertreffen, auch wenn sich die Formstabilität des Kartons nach häufiger Benutzung bereits etwas verringert haben sollte.

Ein besonders stabiler Verschluß ergibt sich dadurch, daß an einem Klappelement zwei parallel verlaufende Streifen vorgesehen sind und an einem weiteren Klappelement zumindest ein dazu komplementärer Streifen befestigt ist, der im geschlossenen Zustand im wesentlichen rechtwinklig zu den ersten beiden Streifen verläuft.

Sofern der Klettverschluß mit einem wasserlöslichen Klebemittel an dem Faltkarton befestigt ist, ergibt sich eine sehr gute Recyclefähigkeit des erfindungsgemäßen Faltkartons. Bei einer Wiederverwertung der Kartons werden diese normalerweise zunächst in einem Bad aufgeweicht, wobei sich dann erfindungsgemäß das wasserlösliche Klebemittel löst und der Klettverschluß in dem Bad obenauf schwimmt. So können nicht nur das Kartonmaterial sondern auch der Klettverschluß einer Wiederverwertung zugeführt werden.

Besonders vorteilhaft ist es, wenn die Querschnittsform des Kartons ein gleichschenkliges und rechtwinkliges Dreieck ist. Bei dieser Querschnittsform ergibt sich die Möglichkeit, zwei Faltkartons so aneinanderliegend zu lagern, daß deren jeweilige Hypotenusenflächen aneinander anliegen. Bei einer solchen Anordnung ergibt sich insgesamt die Form eines Quaders mit quadratischem Querschnitt, was sich für einen Weitertransport der gefüllten Faltkartons als sehr vorteilhaft erweist. So lassen sich beispielsweise in einer herkömmlichen Gitterrollbox mehr als zwanzig derartig ausgebildete Faltkartons so stapeln, daß der gesamte in der Gitterbox vorhandene Raum ausgenutzt wird.

Nach einer weiteren Ausbildung der Erfindung können Deckel und Boden jeweils drei Klappelemente aufweisen, die jeweils mit einer Grifföffnung versehen sind, wobei die Grifföffnungen des geschlossenen Deckels bzw. des geschlossenen Bodens fluchten. Bei dieser Ausführungsform ergibt sich im Gegensatz zu herkömmlichen Faltkartons, welche die Grifföffnungen üblicherweise an den Seitenwänden aufweisen, eine "dreilagige" Grifföffnung. Wenn dabei der Faltkarton in etwa die Höhe eines Arbeitsplatzes aufweist, läßt sich dieser mit Hilfe der im Boden und in dem Deckel vorgesehenen Grifföffnungen leicht transportieren, ohne daß der Faltkarton im Bereich der Grifföffnungen ausreißt.

Sofern eine Seitenwand des Faltkartons eine durchgehende und vertikal verlaufende Faltlinie aufweist, läßt sich der Faltkarton nach Öffnen des Deckels und des Bodens flächig zusammenlegen, was bei einem Rücktransport der Kartons sehr vorteilhaft ist.

Nach einer weiteren vorteilhaften Ausführungsform ist zumindest ein Streifen des Klettverschlusses auf beiden Seiten eines Klappelementes befestigt, wobei zwei freie Enden dieses Streifens in einer Öffnung in dem Klappelement miteinander verbunden sind. Durch eine solche Ausführungsform wird eine höhere Belastbarkeit erzielt und bei einer entsprechend breiten Ausbildung des Streifens muß kein zusätzlicher, parallel verlaufender Streifen an diesem Klappelement angeordnet werden.

Nachfolgend wird die vorliegende Erfindung rein beispielhaft anhand einer vorteilhaften Ausführungsform unter Bezugnahme auf die beigefügten Zeichnungen beschrieben. Es zeigen:
- Fig. 1: eine perspektivische Ansicht eines Faltkartons gemäß der Erfindung;
- Fig. 2: einen Zuschnitt für den Faltkarton von Fig. 1; und
- Fig. 3: eine Seitenansicht eines Transportwagens mit mehreren Faltkartons gemäß Fig. 1.

Der in diesen Figuren dargestellte Faltkarton weist drei Seitenwände 10, 12 und 14 auf, wobei die Behälterwand 10 mit der Behälterwand 14 über einen Falzstreifen 15 (Fig. 2) verklebt ist. Die Seitenwände 10, 12 und 14 sind dabei so dimensioniert, daß der Querschnitt des Kartons ein gleichschenkliges und rechtwinkliges Dreieck bildet.

Der Deckel des Faltkartons ist durch drei Klappelemente 16, 18 und 20 gebildet, die jeweils mit den Seitenwänden 10, 12 und 14 einstückig verbunden sind. In gleicher Weise ist der Boden des Faltkartons durch drei Klappelemente 22, 24 und 26 gebildet, welche die gleiche Form wie die Klappelemente des Deckels aufweisen. In den Klappelementen des Deckels und des Bodens ist jeweils eine Grifföffnung 28 (Boden) und 30 (Deckel) vorgesehen, wobei die Grifföffnungen 28 bei geschlossenem Deckel und die Grifföffnungen 30 bei geschlossenem Boden miteinander fluchten.

Zum Verschließen des Bodens und des Deckels dient jeweils ein Klettverschluß, der im Boden und im Deckel gleichartig ausgebildet ist. Deshalb wird nachfolgend nur der deckelseitige Klettverschluß beschrieben.

Der im Deckel angeordnete Klettverschluß besteht aus insgesamt drei Streifen 32, 34 und 36, wobei die Streifen 32 und 34 gleich sind, der Streifen 36 jedoch komplementär ausgebildet ist. Im vorliegenden Beispiel sind die Streifen 32 und 34 als Hakenstreifen ausgebildet, wohingegen der Streifen 36 als ösenstreifen ausgebildet ist. Die Anordnung kann jedoch auch umgekehrt sein.

Die beiden Hakenstreifen 32 und 34 sind an dem Klappelement 20 befestigt und um eine Kante des Klappelementes 20 geführt, die durch die Grifföffnung 28 gebildet wird. Auf der in Fig. 1 nicht sichtbaren Seite des Klappelementes 20 sind die beiden Streifen 32 und 34 ebenfalls befestigt. Der Ösenstreifen 36 ist auf dem Klappelement 16 parallel zu der Grifföffnung 28 verlaufend befestigt, wohingegen die beiden Streifen 32 und 34 rechtwinklig zu der Grifföffnung 28 des Klappelementes 20 verlaufen. Hierdurch ergibt sich bei geschlossenem Deckel eine Streifenanordnung, bei der sich der Ösenstreifen 36 zumindest im wesentlichen rechtwinklig mit den Streifen 32 und 34 kreuzt.

Zur Befestigung der Streifen 32, 34 und 36 ist für eine gute Recyclefähigkeit ein wasserlösliches Klebemittel verwendet.

Zum Herstellen des erfindungsgemäßen Faltkartons wird lediglich der Falzstreifen 15 an der Innenseite der Seitenwand 10 festgeklebt und die Klettverschluß-Streifen des Deckels und des Bodens werden an den Klappelementen befestigt. Hierauf läßt sich der Faltkarton durch Schließen des Bodens in die in Fig. 1 dargestellte Form bringen. Nach Befüllen des Faltkartons mit Kleiderbügeln wird zunächst das Klappelement 18 und hierauf das Klappelement 20 geschlossen. Im Anschluß daran wird das Klappelement 16 umgeklappt, so daß dessen Streifen 36 auf den Klettverschluß-Streifen 32 und 34 des Klappelementes 20 zu liegen kommt. Hierdurch ist der Faltkarton stabil verschlossen und kann leicht transportiert werden, indem in die Grifföffnungen 28 und 30 gegriffen wird.

Nach Entleeren des Faltkartons müssen lediglich die Klettverschlüsse des Deckels und des Bodens geöffnet werden, woraufhin der Faltkarton trotz des verklebten Falzstreifens 15 in eine im wesentlichen flächige Form gebracht werden kann, indem dieser an einer vorgesehenen Faltlinie 38 (Fig. 2) gefaltet wird, die parallel zu den Außenwänden des aufgestellten Kartons, d.h. vertikal, verläuft.

Nach einer weiteren, nicht dargestellten Ausführungsform der Erfindung kann zumindest ein Streifen des Klettverschlusses auf beiden Seiten eines Klappelementes befestigt sein, wobei zwei freie Enden dieses Streifens in einer Öffnung in dem Klappelement miteinander verbunden sind. Diese Öffnung kann beispielsweise eine quadratische oder rechteckige Austanzung in dem Klappelement sein. Wenn eine Kante dieser Ausstanzung parallel zu einer Kante der Grifföffnung ausgebildet wird, läßt sich der Klettverschluß-Streifen einerseits um die Grifföffnung führen und auf beiden Seiten des Klappelementes festkleben. Andererseits können die noch freien Enden dieses Streifens in der Ausstanzung wieder miteinander verklebt werden. Hierdurch ist ein in sich geschlossener Klettverschluß-Streifen mit sehr hoher Belastbarkeit gebildet. Sofern dieser Klettverschluß-Streifen ausreichend breit ausgebildet wird, müssen an diesem Klappelement keine weiteren Streifen angeordnet werden. Sofern der Streifen nicht durch die Grifföffnung geführt werden soll, lassen sich auch zwei gegenüberliegende Ausstanzungen in dem Klappelement vorsehen, wobei die freien Enden des Streifens dann in einer der beiden Ausstanzungen miteinander verklebt werden.

Fig. 3 zeigt einen Transportwagen, der von der Seite gesehen U-förmig ausgebildet ist und in dem sich insgesamt dreizehn Faltkartons gemäß Fig. 1 befinden. Wie gut zu erkennen ist, lassen sich die Kartons aufgrund ihrer dreieckigen Querschnittsform sehr vorteilhaft und platzsparend in dem Transportwagen stapeln. Hierbei werden die Faltkartons teilweise mit ihren Hypotenusenflächen aufeinandergelegt, so daß insgesamt die Form eines Quaders entsteht. Teilweise werden die Kartons mit ihren Kathetenflächen aneinandergelegt, so daß der Transportwagen insgesamt gut ausgenutzt werden kann.

## Patentansprüche

1. Faltkarton mit Seitenwänden (10, 12, 14), einem Boden und einem Deckel, wobei Boden und Deckel aus Klappelementen (16, 18, 20; 22, 24, 26) bestehen, die mit den Seitenwänden einstückig verbunden sind, wobei der Karton im Querschnitt gesehen dreieckig ist,
**dadurch gekennzeichnet,**
**daß** Boden und Deckel mit einem Klettverschluß (32, 34, 36) verschließbar sind, und
**daß** der Klettverschluß Streifen (32, 34, 36) aufweist und zumindest ein Streifen (32, 34) um eine Kante eines Klappelementes (20) geführt und an dessen beiden Seiten befestigt ist.

2. Faltkarton nach Anspruch 1,
**dadurch gekennzeichnet,**
**daß** sich zumindest ein Hakenstreifen (32, 34) und zumindest ein ösenstreifen (36) des geschlossenen Klettverschlusses kreuzen.

3. Faltkarton nach zumindest einem der vorstehenden Ansprüche,
**dadurch gekennzeichnet,**
**daß** der geschlossene Klettverschluß zwei parallel verlaufende Streifen (32, 34) an einem Klappelement (20) und zumindest einen dazu im wesentlichen rechtwinklig verlaufenden Streifen (36) an einem weiteren Klappelement (16) aufweist.

4. Faltkarton nach zumindest einem der vorstehenden Ansprüche,
**dadurch gekennzeichnet,**
**daß** der Klettverschluß mit einem wasserlöslichen Klebemittel befestigt ist.

5. Faltkarton nach zumindest einem der vorstehenden Ansprüche,
**dadurch gekennzeichnet,**
**daß** die Querschnittsform des Kartons ein gleichschenkliges und rechtwinkliges Dreieck ist.

6. Faltkarton nach zumindest einem der vorstehenden Ansprüche,
**dadurch gekennzeichnet,**
**daß** Deckel und Boden jeweils drei Klappelemente (16, 18, 20; 22, 24, 26) aufweisen, die jeweils mit einer Grifföffnung (28; 30) versehen sind, wobei die Grifföffnungen des geschlossenen Deckels oder Bodens fluchten.

7. Faltkarton nach Anspruch 1 und 6,
**dadurch gekennzeichnet,**
**daß** zumindest ein Streifen (32, 34) durch eine Grifföffnung geführt ist.

8. Faltkarton nach zumindest einem der vorstehenden Ansprüche,
**dadurch gekennzeichnet,**
**daß** eine Seitenwand (14) eine durchgehende und vertikal verlaufende Faltlinie (38) aufweist.

9. Faltkarton nach zumindest einem der vorstehenden Ansprüche,
**dadurch gekennzeichnet,**
**daß** zumindest ein Streifen des Klettverschlusses auf beiden Seiten eines Klappelementes befestigt ist und zwei freie Enden dieses Streifens in einer Öffnung in dem Klappelement miteinander verbunden sind.

10. Faltkarton nach Anspruch 2,
**dadurch gekennzeichnet,**
**daß** sich der Hakenstreifen (32,34) und der Ösenstreifen in wesentlichen in rechtwinklig kreuzen.

## Claims

1. Folding box with side-walls (10, 12, 14), a base and a lid with the base and lid consisting of flap elements (16, 18, 20; 22, 24, 26) which are connected to the side-walls in one piece, wherein the box is triangular when viewed in cross-section,
**characterised in that**,
the base and lid can be closed with a hook and loop type fastener (32, 34, 36) and **in that** the hook and loop type fastener has strips (32, 34, 36) and at least one strip (32, 34) is guided around one edge of a flap element (20) and secured to its two sides.

2. Folding box in accordance with claim 1,
**characterised in that**,
at least one hook strip (32, 34) and at least one loop strip (36) of the closed hook and loop type fastener cross one another.

3. Folding box in accordance with at least one of the preceding claims,
**characterised in that**,
the closed hook and loop type fastener has two strips (32, 34) extending in parallel on one flap element (20) and at least strip (36) extending substantially perpendicularly thereto on a further flap element (16).

4. Folding box in accordance with at least one of the preceding claims,
**characterised in that**,
that the hook and loop type fastener is secured with a water-soluble adhesive.

5. Folding box in accordance with at least one of the preceding claims,
**characterised in that**,
the cross-sectional shape of the box is an isosceles and right-angled triangle.

6. Folding box in accordance with at least one of the preceding claims,
**characterised in that**,
the lid and base, each have three flap elements (16, 18, 20; 22, 24, 26) which are respectively provided with a handle opening, with the handle openings of the closed lid and base being aligned.

7. Folding box in accordance with claim 1 and claim 6,
**characterised in that**,
at least one strip (32, 34) is led through a handle opening.

8. Folding box in accordance with at least one of the above claims,
**characterised in that**,
one side-wall (14) has a continuous and vertically extending fold-line (38).

9. Folding box in accordance with at least one of the above claims,
**characterised in that**,
at least one strip of the hook and loop type fastener is secured to both sides of one flap element and two free ends of this strip are connected to another in an opening in the flap element.

10. Folding box in accordance with at least one of the above claims,
**characterised in that**,
the hook strip (32, 34) and the hoop strip cross substantially perpendicularly.

## Revendications

1. Carton à plier comprenant des parois latérales (10, 12, 14), un fond et un couvercle, le fond et le couvercle étant formés par des éléments rabattables (16, 18, 20 ; 22, 24, 26), qui sont reliés en une seule pièce avec les parois latérales, le carton, vu en section transversale, étant triangulaire, **caractérisé en ce que** le fond et le couvercle peuvent être fermés par une fermeture agrippante (32, 34, 36), et **en ce que** la fermeture agrippante présente des bandes (32, 34, 36) et au moins une bande (32, 34) est disposée autour d'une arête d'un élément rabattable (20) et est fixée sur les deux faces de celui-ci.

2. Carton à plier selon la revendication 1,
**caractérisé en ce qu'**au moins une bande à crochets (32, 34) et au moins une bande à boucles (36) de la fermeture agrippante fermée se croisent.

3. Carton à plier selon au moins l'une des revendications précédentes, **caractérisé en ce que** la fermeture agrippante fermée présente deux bandes parallèles (32, 34) sur un élément rabattable (20) et au moins une bande (36) sensiblement perpendiculaire à celles-ci sur un autre élément rabattable (16).

4. Carton à plier selon au moins l'une des revendications précédentes, **caractérisé en ce que** la fermeture agrippante est fixée au moyen d'une colle soluble à l'eau.

5. Carton à plier selon au moins l'une des revendications précédentes, **caractérisé en ce que** la forme de la section du carton est un triangle rectangle isocèle.

6. Carton à plier selon au moins l'une des revendications précédentes, **caractérisé en ce que** le couvercle et le fond comportent chacun trois éléments rabattables (16, 18, 20 ; 22, 24, 26), qui sont munis chacun d'un orifice de préhension (28 ; 30), les orifices de préhension du couvercle fermé ou du fond fermé étant alignés.

7. Carton à plier selon les revendications 1 et 6, **caractérisé en ce qu'**au moins une bande (32; 34) passe à travers un orifice de préhension.

8. Carton à plier selon au moins l'une des revendications précédentes, **caractérisé en ce qu'**une paroi latérale (14) comporte une ligne de pliage (38) continue et verticale.

9. Carton à plier selon au moins l'une des revendications précédentes, **caractérisé en ce qu'**au moins une bande de la fermeture agrippante est fixée sur les deux faces d'un élément rabattable et deux extrémités libres de cette bande sont reliées l'une à l'autre dans un orifice réalisé dans l'élément rabattable.

10. Carton à plier selon la revendication 2,
**caractérisé en ce que** la bande à crochets (32, 34) et la bande à boucles se croisent sensiblement à angle droit.
